# FASCICULE DE BREVET EUROPEEN

(11) **EP 0 291 403 B1**
(45) Date de publication et mention de la délivrance du brevet: **27.01.1993**
(21) Numéro de dépôt: 88401135.4
(22) Date de dépôt: 10.05.1988
(51) Int. Cl.: H01F 27/28

(54) **Transformateur à fort couplage adapté à un circuit d'alimentation à découpage et circuit d'alimentation à découpage comportant un tel transformateur**
Transformator mit starker Kopplung für Speisekreis mit Zerhacker und Speisekreis mit solchem Transformator
Transformer with a strong coupling for chopped supply circuit and supply circuit comprising such a transformer

(30) Priorité: 15.05.1987 FR 8706835
(43) Date de publication de la demande: 17.11.1988
(73) Titulaire: BULL S.A., 92800 Puteaux (FR)
(72) Inventeur: Pascal, André, F-75016 Paris (FR); Gadreau, Jean, F-75016 Paris (FR)
(74) Mandataire: Debay, Yves

(56) Documents cités:
- FR-A- 981 390
- FR-A- 1 580 316
- US-A- 3 833 872
- PATENT ABSTRACTS OF JAPAN, vol. 10, no. 108 (E-398)[2165], 23. april 1986; & JP-A-60 245 208

## Description

La présente invention concerne un transformateur à fort couplage adapté à un circuit d'alimentation à découpage. Elle concerne aussi un circuit d'alimentation mettant en oeuvre un tel transformateur.

L'invention appartient au domaine de la fabrication et de l'optimisation des transformateurs de technologie multicouche.

Dans la technologie multicouche, un transformateur comporte un circuit primaire et un circuit secondaire couplés magnétiquement l'un à l'autre par l'intermédiaire d'un circuit magnétique ; ces deux circuits sont constitués par un empilement de spires réalisé par des couches imprimés sur chacune desquelles est dessinée une piste conductrice. Une telle technologie est enseignée par le Brevet US-A-3 833 872.

De même le résumé du brevet Japonais JP-A 60 245 208 publié dans Patent Abstract of Japan, Volume 10, N^{o} 108, 23 avril 1986, enseigne un transformateur comportant un primaire et une pluralité de secondaire dans lequel le primaire est pris en sandwich entre les différents secondaires. Toutefois un tel dispositif ne permet pas de diminuer les couplages parasites tout en ayant un transformateur multi-couches à trés fort couplage.

L'invention a donc pour but de réaliser un transformateur multi-couches à trés fort couplage particulier adapté pour un circuit d'alimentation à découpage dont les enroulements sont parcourus par des courants à variation extrêmement rapide. Ce transformateur doit être optimisé au point de vue électrique en vue de minimiser le courant parasite primaire secondaire et les couplages parasites.

Ce but est atteint, le transformateur à fort couplage du type comportant un circuit primaire et un circuit secondaire réalisés en plusieurs couches de circuits imprimés et couplés magnétiquement par l'intermédiaire d'un circuit magnétique, les circuits primaires étant pris en sandwich dans le circuit secondaire caractérisé en ce que le transformateur est constitué de deux moitiés, chaque moitié comportant un demi-primaire pris en sandwich entre deux parties de demi-secondaire, chaque circuit imprimé comporte au moins une piste conductrice presque fermée constituant une spire active de l'un des circuits primaires ou secondaires, chaque demi-primaire est entouré par au moins une spire du demi-secondaire associée, en ce que les extrémités du circuit de la première, respectivement à la dernière couche de chaque demi-primaire formant chacune un écran électrostatique sont sur un côté opposé à celui des deux extrémités du circuit de la couche adjacente de la partie du demi-secondaire associé, et en ce que chaque demi-secondaire comporte au moins une spire de réponse qui est disposée dans l'empilement des spires de l'autre demi-secondaire, cette spire de réponse étant connectée en parallèle avec les autres spires du demi-secondaire dans l'empilement duquel elle n'est pas située.

Selon un autre mode de réalisation, l'écran électrostatique formé par la première respectivement la dernière couche de chaque demi-primaire est constituée d'une spire intérieure et d'une spire extérieure en sens contraire, la spire intérieure ayant une extrémité libre, l'extrémité de la spire intérieure est située en regard de la dite extrémité libre étant connectée avec l'entrée de la spire extérieure qui est portée à un potentiel fixe.

Selon un autre mode de realisation, dans chaque demi primaire, les deux spires écrans sont reliées l'une à l'autre en parallèle, et les spires actives sont en nombre pair (2P) formant P séries de paires de spires dans le même sens d'enroulement, chaque paire de spires comportant une première spire d'ordre impair K, une seconde d'ordre pair 2P-K+1, connectées en série (K, 2P-K+1), les P séries de paire de spires étant reliées de façon que l'entrée de la série K+1 soit reliée à la sortie de la série K.

Selon un autre mode de realisation, la spire secondaire adjacente à la spire écran du primaire est constituée par une piste conductrice large quasi-fermée, dont les deux bornes d'accès sont disposées sur le côté opposé de la spire secondaire relativement au côté des bornes d'accès des spires-écran.

Selon un autre mode de réalisation, la spire du secondaire adjacente à la spire écran est obtenue par une coupure d'une piste initialement fermée, la coupure comportant au moins deux parties rectilignes non alignées.

Selon un autre mode de realisation, la spire intérieure comporte une extrémité libre non connectée et une seconde extrémité connectée à proximité de la borne de la spire externe disposée à un potentiel fixe.

Selon un autre mode de realisation, la seconde extrémité de la spire intérieure est reliée en pleine largeur à la spire externe à la borne à potentiel fixe.

Selon une autre mode de réalisation, les deux extrémités de la spire intérieure sont disposées face à face du côté opposé à la paire de bornes de la spire externe, le potentiel de la borne fixe étant ramené à la borne de la spire interne par une piste mince tracée entre les deux spires internes et externe de manière à ce que les sens de parcours du courant électrique dans les deux spires soient opposés.

Selon un autre mode de réalisation, la spire intérieure est scindée en deux parties égales à la hauteur des bornes de la spire externe, la partie portant l'extrémité libre de la spire interne ayant une seconde extrémité créée par la scission de la spire interne électriquement reliée à l'extrémité correspondante de la deuxième partie par une piste étroite qui fait un tour complet disposé pour moitié à l'intérieur de ladite deuxième partie et pour moitié entre ladite première partie et l'intérieur de la spire externe.

Selon un autre mode de realisation, deux empilements identiques de circuits imprimés, chaque empilement comportant un demi-primaire entouré de deux moitiés d'un demi-secondaire avec des spires écrans, chaque circuit imprimé comportant des bornes affectées aux connexions des extrémités de spires secondaires d'un premier côté des circuits imprimés, et des bornes affectés aux connexions des spires primaires d'un second côté des circuits imprimés, chacune des bornes étant munie d'un perçage de manière à permettre de relier deux spires sur deux circuits imprimés perpendiculairement au plan des spires quand l'extrémité à connecter est reliée à la borne.

Un autre but de l'invention est de permettre le montage du transformateur dans des alimentations en découpage dont la dimension doit être aussi réduite que possible. A cet fin, le transformateur doit être rendu aussi plat que possible.

Ce but est par le fait que les deux couches de cuivre du circuit imprimé en vis-à-vis, sont dessinées de telle sorte que deux arêtes des deux surfaces de cuivre gravé ne soient jamais en coïncidence de manière à améliorer le couplage entre primaire et secondaire en réduisant l'épaisseur de l'isolant tout en évitant les risques de cisaillement de celui-ci lors du pressage du circuit imprimé.

Un autre but de l'invention est de réaliser un transformateur délivrant des courants plus importants en accolant au circuit imprimé multi-couches des spires en métal découpées, ces spires en métal découpées ayant une épaisseur plus forte que celles des couches imprimés.

Enfin, pour les équipements développant une certaine puissance électrique sous un faible volume, il est souhaitable de réaliser une optimisation thermique. Le gradiant thermique doit être faible entre le coeur et l'extérieur du transformateur et il est souhaitable d'augmenter la surface d'échange thermique dans un rapport donné.

Ce but est atteint par le fait que le transformateur comporte un circuit magnétique réalisé en deux moitiés symétriques relativement au plan médian du transformateur et comportant un noyau central autour duquel sont empilés les différentes couches des bobinages du transformateur, et en ce que les bobinages sont répartis en deux moitiés de part et d'autre du plan médian de manière à ménager un espace libre entre elles dont la hauteur est déterminée en fonction du refroidissement choisi et fixée par des plots ayant chacun une première fonction de connexion électrique entre au moins deux couches de bobinages et une seconde fonction d'entretoise permettant de fixer l'écartement entre les deux moitiés des bobinages, cette entretoise étant réalisée par un épaulement du plot.

Selon un autre mode de réalisation, un circuit d'alimentation à découpage comporte un transformateur comme décrit ci-dessus.

Selon un autre mode de realisation, l'extrémité d'une spire écran et l'extrémité de la spire secondaire adjacente sont portées à des potentiels fixes et découplées par un condensateur de valeur déterminée par la fréquence de découpage.

D'autres caractéristiques et avantages de la présente invention apparaîtront plus clairement à la description et les figures annexées qui sont :
figure 1 : un schéma de connexion de spires secondaires dans un transformateur selon l'invention,
figure 2 : un schéma d'empilement de spires dans un transformateur selon l'invention,
figure 3 : un schéma de connexion des spires d'un demi-primaire d'un transformateur selon l'invention,
figure 4 : trois dessins possibles d'une spire spéciale disposée entre le primaire et le secondaire dans un transformateur selon l'invention,
figure 5 : un plan d'empilement dans un mode de réalisation d'un demi bobinage à 14 couches,
figure 6 : un dessin montrant l'optimisation de l'utilisation des isolants,
figure 7 : un schéma électrique d'une utilisation possible,
figure 8 : un transformateur selon l'invention,
figure 9 : un plot de sortie,
figure 10 : un plan d'empilement associant des circuits imprimés et des spires en métal découpé.

A la figure 1, on a représenté un schéma de connexion de spires du secondaire. Le secondaire est réalisé en deux moitiés identiques, chacune comportant un nombre impair de spires. En vue de réduire les fuites causées par l'écartement entre les deux demi-secondaires, chaque spire d'un demi-secondaire est connectée aux bornes d'une spire correspondante de l'autre demi-secondaire.
Schématiquement, les spires (1), (2) et (3) du demi-secondaire (7) comportent des bornes A, B, C, D, E, F. Le deuxième demi-secondaire (8) comporte des spires (4), (5) et (6) dont les bornes d'accès sont respectivement G, H, I, J, K, L. Les bornes sont reliées de telle manière que la spire (1) réponde aux spires (4) et (5), et les spires (2) et (3) à la spire (6). On réalise donc les connexions ADFGIL, CEK, BHJ. Dans les modes de réalisation où le secondaire comporte un plus grand nombre de spires, ce dispositif est répété autant de fois qu'il est nécessaire.

A la figure 2, on a montré la réalisation d'un demi-transformateur selon l'invention. Selon l'invention, un demi-transformateur est constitué par un empilement de spires réparti entre un demi-primaire (14) et un demi-secondaire fractionné en 2 parties (13) et (15) enveloppant le demi-primaire. Le demi-secondaire peut être réalisé selon la manière vue à la figure 1.

Une partie (13) du demi-secondaire est séparée du demi-primaire (14) par une spire spéciale formant écran (11). La deuxième partie (15) du demi-secondaire est séparée du demi-primaire (14) par une deuxième spire spéciale (12) formant un écran électrostatique. Sur la partie droite de la figure 2, on a représenté le sens de la variation des potentiels de spires à l'intérieur du demi-primaire et du demi-secondaire fractionné en 2 parties. La pointe de la flèche représente le sens croissant d'un potentiel variable, l'autre extrémité représente un potentiel fixe.

Afin de réduire les variations de potentiel entre chaque demi-primaire et demi-secondaire, les spires sont connectées de telle sorte que de part et d'autre d'une spire spéciale formant écran (11) ou (12), les spires soient au potentiel le plus fixe possible, que vers l'intérieur du demi-transformateur, les spires du demi-primaire (14) soient aux potentiels les plus variables.

A la figure 3, on a représenté un demi-primaire constitué par un empilement de six spires. Les spires extérieures (16) et (21) sont destinées à réaliser un écran électrostatique. Ces deux spires sont donc reliées l'une à l'autre en parallèle. Les spires actives (17), (18), (19), (20) sont connectées de manière à ce que les potentiels soient le plus fixe possible sur les faces externes de l'empilement. A cette fin, la sortie de la spire (17) est connectée à l'entrée de la spire (20) dont la sortie est reliée à l'entrée de la spire (18). Ensuite, la sortie de la spire (18) est reliée à l'entrée de la spire (19) dont la sortie (23) à potentiel variable constitue une borne d'un demi-primaire.

Pour représenter d'une manière formelle le cas d'un primaire de 2P spires, (-les spires étant numérotées successivement dans leur ordre d'empilement de 1 à 2P-), non comprises les deux spires-écran, on considère que le branchement s'effectue par mise en série de paires de spires connectées en série. La première paire est constituée par la mise en série de la spire 1 et de la spire 2P, et ainsi de suite, la paire de rang K étant constituée par la mise en série de la spire K et de la spire 2P-K +1, la dernière paire étant constituée par la mise en série de la spire P avec la spire P+1.

Ainsi, la connexion électrique de deux spires à l'ordre K est notée (K, 2P-K+1). Elle est représentée à la figure 3 pour 2P = 4 et K = 1 avec la paire 17,20 et K=2, la paire 18,19. L'écriture symbolique de la mise en série des P paires de spires s'écrit :

Chaque paire de spires comporte une entrée sur la spire K et une sortie sur la spire 2P-K+1. La mise en série de deux paires s'effectue comme sur l'exemple de la figure 3 de la sortie de la paire K sur l'entrée de la paire K+1.

Une telle répartition des potentiels permet d'assurer que les courants capacitifs -engendrés par les tensions entre spires voisines- entre primaire et secondaire auront une valeur minimale.

A la figure 4, on a représenté trois modes de réalisation représentés aux figures 4a, 4b et 4c d'une spire spéciale, la plus proche d'une spire secondaire représentée à la figure 4a dans un demi-primaire. Ces spires formant un écran électrostatique ont été schématisées en (16) et (21) de la figure 3 ou (11) et (12) de la figure 2.
Ces trois modèles permettent avec des efficacités et complexités différentes de minimiser le courant parasite primaire-secondaire dû au découpage, quand le transformateur est monté dans une alimentation à découpage. Pour une efficacité maximale, la spire secondaire adjacente de la figure 4d devra avoir ses deux extrémités (24) et (25) diamétralement opposées aux deux extrémités (26) et (27) de la spire spéciale qu'elle soit réalisée selon l'un ou l'autre des modes représentés aux figures 4a, 4b, 4c.

La spire active du secondaire, adjacente à la spire écran et représentée à la figure 4d, est composée d'une piste conductrice large quasi fermée qui ménage une fenêtre centrale. La fenêtre centrale permet d'empiler le circuit imprimé de spire sur une colonne de circuit magnétique. La spire est coupée de manière à dégager une borne d'entrée 24 et une borne de sortie 25. La coupure a été préférentiellement réalisée de manière à présenter deux coudes de façon à ce que la résistance électrique dans la direction radiale soit augmentée sur la coupure. D'une manière générale, la coupure est obtenue par au moins deux traits rectilignes non alignés.

L'extrémité (26) d'une spire spéciale et l'extrémité (24) de la spire secondaire adjacente devront être portées à des potentiels fixes et découplées par un condensateur de valeur convenable pour la fréquence de découpage quand le transformateur est monté dans une alimentation à découpage.

Selon le premier mode de réalisation de la figure 4a, une telle spire est constituée par deux parties orientées en sens contraire l'une de l'autre. L'entrée (26) de la spire extérieure (28) est disposée à un potentiel fixe dont la valeur est la plus proche possible de celle de la spire suivante. A l'intérieur de la boucle formée par cette spire, on réalise une seconde spire (29) en sens inverse dont une extrémité est connectée à l'entrée (26) de la spire extérieure (28), l'autre extrémité (30) est laissée libre.
Les deux spires sont disposées aussi proches l'une de l'autre que possible. La spire extérieure (28) ayant pour extrémités (26) et (27) est en fait la première spire de l'enroulement primaire. Elle est donc une spire active du transformateur.

Le champ électrique apparaissant tout au long du pourtour entre cette spire spéciale et la spire secondaire adjacente tend à diminuer le courant parasite primaire-secondaire dû au découpage.

Ce premier mode de réalisation est bien adapté à la réalisation de petits transformateurs, il donne une efficacité moyenne.

Selon un second mode de réalisation représenté à la figure 4b, la spire intérieure (31) a ses extrémités (32) et (33) diamétralement opposées aux extrémités (26) et (27) de la spire active (34). L'extrémité (32) de la spire intérieure (31) est reliée à l'extrémité (26) de la spire active par une liaison (35). L'extrémité (33) est laissée libre.
Comme pour le premier mode de réalisation, les deux spires doivent être aussi proches que possible. La liaison (35) doit être aussi étroite que possible.
Ce mode a une efficacité supérieure au premier mode de réalisation et convient pour des transformateurs de puissance moyenne.

Selon un troisième mode de réalisation représenté à la figure 4c, la spire intérieure (36) est scindée en deux parties égales (36a) et (36b). Les extrémités (37), (38) sont en regard l'une de l'autre et diamétralement opposées aux extrémités (39), (40) elles-mêmes en regard.
L'extrémité (39) d'une demi-spire intérieure (36a) est reliée à l'extrémité (26) de la spire active (43) par une liaison (41), l'autre extrémité (37) de cette même demi-spire est reliée à l'extrémité (38) de la deuxième demi-spire (36b) par une liaison (42).
L'extrémité (40) de la deuxième demi-spire (36b) est laissée libre. La spire active et les deux demi-spires intérieures doivent être aussi proches que possible, les liaisons (41) et (42) doivent être aussi étroites que possibles. La liaison (41) n'est pas une liaison directe qui effacerait l'effet de la coupure de scission de la spire interne (36). Elle est constituée par une piste étroite qui fait un tour complet disposé pour moitié à l'intérieur de ladite deuxième partie (36a) et pour moitié entre ladite première partie (36b) et l'intérieur de la spire externe (43).
Ce mode a l'efficacité la plus grande, il convient pour des transformateurs de puissance élevée.

Pour réaliser un transformateur selon l'invention, on a prévu un empilement de 2 circuits imprimés constitués chacun de 14 couches gravées sur lesquelles sont portées les plots de connexions, une fenêtre centrale et un chemin presque fermé destiné à réaliser une spire sur chaque couche gravée.

A la figure 5, on a représenté une succession de 14 couches d'un circuit imprimé destiné à réaliser un demi-bobinage d'un transformateur selon l'invention. Les 14 plaques sont de dimensions identiques et comportent pour chacune dans le bas 6 perçages métallisés assemblés deux à deux pour réaliser les connexions ADFGIL, CEK, BHJ de la figure 1 destinées aux spires des deux demi-secondaires. Dans la partie haute de chaque circuit imprimé sont disposés 8 contacts constitués chacun d'un trou métallisé numéroté de 1 à 8 sur les plaques qui les utilisent. Ainsi, les connexions des demi-secondaires se font dans le bas du circuit imprimé et les connexions du primaire se font dans les connexions hautes de ce circuit imprimé.

Les liaisons de plaques imprimées à plaques imprimées se font donc par l'intermédiaire des trous métallisés. Les plaques sont numérotées successivement de S1 à S14 par leur ordre d'empilement dans un transformateur réalisé selon l'invention. La première plaque S1 et la dernière plaque S14 sont destinées à réaliser une protection mécanique et électrique de l'empilement. Le demi-secondaire fractionné en deux parties, constituées des plaques S2, S3, S4 d'une part, des plaques S11, S12, S13 d'autre part, entoure le demi-primaire.
Le demi-secondaire est constitué par la mise en série de la spire S2 avec une association parallèle des spires S3, S4, S11, S12 et S13.

Le demi-primaire est constitué par l'empilement des six plaques S5 à S10. Les plaques extrêmes S5 et S10 sont en vis-à-vis avec les deux parties du demi-secondaire. Elles forment un blindage électrostatique constitué par une spire en demi largeur représentée hachurée sur les plaques S5 et S10.

Cette spire est enroulée en sens inverse de la spire active en demi largeur de la plaque en question. Les plaques du demi-primaire sont connectées au bornier constitué par les trous métallisés supérieurs au nombre de huit sur chaque plaque. Ces trous métallisés sont numérotés de gauche à droite de 1 à 8 et seules les bornes exploitées pour chaque plaque sont numérotées au dessin.
Ainsi, on constate que le demi-primaire est constitué par la mise en série des spires S5, S6, S9, S7 et S8 d'une part, et la mise en parallèle de la spire S10 avec la spire S5 d'autre part. Enfin, les bornes d'accès du demi-primaire sont constituées par la borne 7 portée au potentiel fixe et la borne 1 portée au potentiel variable.

Les bornes 2 et 8 représentées sur la plaque S5 ne sont pas connectées. Lorsque deux circuits imprimés sont associés, elle permet de réaliser des raccordements simplifiés.

Les connexions en série des spires du demi-primaire (points 1-3-4-5-6-7) étant toutes accessibles, on peut aisément modifier le rapport de transformation.

A la figure 6, on a représenté deux des quatorze couches du circuit imprimé repèrées (100) et (101). Les surfaces de cuivre gravé (102) et (103) sont en regard et isolées entre-elles par un isolant prépreg (104). Le dessin du cuivre a été optimisé de telle façon que deux arêtes, par exemple (105) et (106), ne coïncident jamais. Cet arrangement permet de diminuer l'épaisseur du prépeg tout en évitant les risques de cisaillement de celui-ci lors du pressage du circuit imprimé. L'épaisseur du transformateur est ainsi minimisée et le couplage entre primaire et secondaire est amélioré.

A la figure 7, on a représenté un schéma électrique d'un transformateur selon l'invention. Le demi-primaire (44) ou (45) est associé au demi-secondaire (46) ou (47) dans un même circuit imprimé décrit à lafigure 5. L'exemple montre qu'en associant deux circuits imprimés on peut réaliser un transformateur pour un montage Push-Pull.
Les points (49) et (50) communs ou (53) et (54) communs sont réunis au potentiel fixe primaire ou secondaire. Les points (48) et (51) ou (52) et (55) sont réunis au potentiel variable primaire ou secondaire. La concordance de phase est représentée par quatre points. La possibilité de mise en série ou paralléle aisée des spires offre un grand nombre de combinaisons possibles ainsi qu'une puissance modulable.

A la figure 8, on montre un transformateur complet remplissant les fonctions décrites sur le schéma de la figure 7
Deux couches (56) et (57) identiques comportant chacun un demi-primaire et un demi-secondaire sont associés par deux rangées de plots (58) et (59). Une couche est montée avec sa face supérieure vers le haut, l'autre couche l'ayant dirigée vers le bas. De cette façon, les deux demis-secondaires sont en regard.
Un espace libre (60) entre les deux couches de circuits imprimés (56) et (57) permet un meilleur refroidissement par circulation d'un fluide de refroidissement. La dimension de cet espace peut varier en fonction de la vitesse et de la nature du fluide caloporteur disponible pour optimiser le refroidissement. Enfin, le transformateur est complété par un circuit magnétique (61), dont un noyau (62) plonge dans les fenêtres centrales de deux couches. Dans un exemple de réalisation, le circuit magnétique est constitué par un noyau (62) monté au milieu d'une pièce fermée (63). L'ensemble est coupé par le plan médian (64) de façon à permettre le montage.

A la figure 9, on a représenté le dessin d'un plot de sortie. Cette pièce remplit 3 fonctions :
. la hauteur du cylindre (65) permet de fixer l'écartement entre les deux couches de circuits imprimés pour le passage du fluide de refroidissement ;
. le cylindre (66) ressort de la couche de circuits imprimés supérieure par un trou de borne et permet l'amélioration du refroidissement en drainant dans le flux ambiant extérieur les calories dissipées au coeur du circuit imprimé ;
. le cylindre (67), qui fait la connexion avec la borne homologue de la couche inférieure a une hauteur suffisante pour permettre le raccordement sur le circuit imprimé constituant l'alimentation, quand celle-ci est montée sur un circuit imprimé.

A la figure 10, on a représenté deux couches de circuits imprimés (66) et (69) tels que décrits précédemment comportant chacun un demi-primaire et un demi-secondaire à fort couplage.

Pour augmenter le courant disponible au secondaire, on ajoute des spires en métal découpé (70, 71, 72, 73) ayant une épaisseur plus importante qu'une couche des circuits imprimés. Le fort couplage est conservé grâce aux spires secondaires contenues dans les circuits imprimés (68) et (69).

Des pièces isolantes (74) et (75) permettent d'isoler les spires découpées les plus proches du circuit magnétique (76) et (77) par rapport à celui-ci.

L'isolement entre les circuits imprimés (68) et (69) et les spires découpées (70-73) est assuré par la couche de fermeture des circuits imprimés.

Le positionnement des spires découpées (70-73) est assuré par les plots (78) tels que décrits à la figure 9. La dimension des découpes intérieures (ou fenêtres) (79) et extérieures (80) des couches (68-74) est calculée de façon à assurer un isolement au passage du circuit magnétique.

Les couches empilées (68) et (69) sont toutes identiques et peuvent être montées dans les deux sens possibles suivant la configuration imposée par le schéma électrique.

## Revendications

1. Transformateur à fort couplage du type comportant un circuit primaire et un circuit secondaire réalisés en plusieurs couches de circuits imprimés et couplés magnétiquement par l'intermédiaire d'un circuit magnétique, les circuits primaires étant pris en sandwich dans le circuit secondaire caractérisé en ce que le transformateur est constitué de deux moitiés, chaque moitié comportant un demi-primaire (14, 16-21, S5-S10, 44, 45) pris en sandwich entre deux parties (1-2, 5-6, 13, S2-S4; 3, 4, 15, S11-S13) de demi secondaire (1-3; 4-6; 13, 15; 46; 47; S2-S4, S11-S13), chaque circuit imprimé comporte au moins une piste conductrice presque fermée constituant une spire active (17-20, 1-6) de l'un des circuits primaires ou secondaires, chaque demi-primaire est entouré par au moins une spire du demi-secondaire associée, en ce que les extrémités (26,27) du circuit de la première (11, 16, S5), respectivement à la dernière (12, 21, S10) couche de chaque demi-primaire formant chacune un écran électrostatique sont sur un côté opposé à celui des deux extrémités (24, 25) du circuit de la couche adjacente de la partie du demi-secondaire associé, et en ce que chaque demi-secondaire comporte au moins une spire (1, 6, S2) de réponse qui est disposée dans l'empilement des spires de l'autre demi-secondaire, cette spire (1, 6, S2) de réponse étant connectée en parallèle avec les autres spires du demi-secondaire dans l'empilement duquel elle n'est pas située.

2. Transformateur selon la revendication 1, caractérisé en ce que l'écran électrostatique formé par la première respectivement la dernière couche de chaque demi primaire est constituée d'une spire intérieure (29, 31, 36) et d'une spire extérieure (28, 34, 43) en sens contraire, la spire intérieure (29, 31, 36) ayant une extrémité libre (30, 35, 40), l'extrémité de la spire intérieure située en regard de la dite extrémité libre étant connectée avec l'entrée (26) de la spire extérieure (28, 34, 43) qui est portée à un potentiel fixe.

3. Transformateur selon la revendication 1 ou 2, caratérisé en ce que dans chaque demi primaire, les deux spires écrans (11, 16, S5; 12, 21, S10) sont reliées l'une à l'autre en parallèle, et en ce que les spires actives (1-6, 17-20) sont en nombre pair (2P) formant P séries de paires de spires dans le même sens d'enroulement, chaque paire de spires comportant une première spire d'ordre impair K, une seconde d'ordre pair 2P-K+1, connectées en série (K, 2P-K+1), les P séries de paire de spires étant reliées de façon que l'entrée de la série K+1 soit reliée à la sortie de la série K.

4. Transformateur selon la revendication 3, caractérisé en ce que la spire secondaire adjacente à la spire écran du primaire est constituée par une piste conductrice large quasi-fermée, dont les deux bornes d'accès (24, 25) sont disposées sur le côté opposé de la spire secondaire relativement au côté des bornes d'accès des spires-écran.

5. Transformateur selon la revendication 4, caractérisé en ce que la spire du secondaire adjacente à la spire écran est obtenue par une coupure d'une piste initialement fermée, la coupure comportant au moins deux parties rectilignes non alignées.

6. Transformateur selon la revendication 2, caractérisé en ce que la spire intérieure (29, 31, 36) comporte une extrémité (30, 33 ou 40) libre non connectée et une seconde extrémité (30a, 32, 39) connectée à proximité de la borne (26) de la spire externe (28, 34 ou 43) disposée à un potentiel fixe.

7. Transformateur selon la revendication 2, caractérisé en ce que la seconde extrémité (30a) de la spire intérieure (29) est reliée en pleine largeur à la spire externe (28) à la borne (26) à potentiel fixe.

8. Transformateur selon la revendication 6, caractérisé en ce que les deux extrémités de la spire intérieure (31) sont disposées face à face du côté opposé à la paire de bornes (26, 27) de la spire externe (34, 43), le potentiel de la borne (26) fixe étant ramené à la borne (32) de la spire interne par une piste mince (35, 41) tracée entre les deux spires internes (31, 36) et externe (34, 43) de manière à ce que les sens de parcours du courant électrique dans les deux spires soient opposés.

9. Transformateur selon la revendication 8, caractérisé en ce que la spire intérieure (36) est scindée en deux parties égales (36b, 36a) à la hauteur des bornes (26, 27) de la spire externe (36), la première partie (36b) portant l'extrémité (40) libre de la spire interne et ayant une seconde extrémité (38), extremité créée par la scission de la spire interne, électriquement reliée à l'extrémité adjacente (37) correspondante de la deuxième partie (36a) par une piste étroite (42) qui fait un tour complet disposé pour moitié à l'intérieur de ladite deuxième partie (36a) et pour moitié entre ladite première partie (36b) et l'intérieur de la spire externe (43).

10. Transformateur selon l'une des revendications 3 à 9, caractérisé en ce qu'il comporte deux empilements identiques de circuits imprimés, chaque empilement comportant un demi-primaire entouré de deux moitiés d'un demi-secondaire avec des spires écrans, chaque circuit imprimé comportant des bornes (A, B, C, D) affectées aux connexions des extrémités de spires secondaires d'un premier côté des circuits imprimés, et des bornes (1 à 8) affectés aux connexions des spires primaires d'un second côté des circuits imprimés, chacune des bornes (1 à 8, A à D) étant munie d'un perçage de manière à permettre de relier deux spires sur deux circuits imprimés perpendiculairement au plan des spires quand l'extrémité à connecter est reliée à la borne (1 à 8, A à D).

11. Transformateur selon l'une des revendications précédentes, caractérisé en ce que deux couches de cuivre (100, 101) du circuit imprimé en vis-à-vis, sont dessinées de telle sorte que deux arêtes (105, 106) des deux surfaces de cuivre gravé (102, 103) ne soient jamais en coïncidence de manière à améliorer le couplage entre primaire et secondaire en réduisant l'épaisseur de l'isolant (104) tout en évitant les risques de cisaillement de celui-ci lors du pressage du circuit imprimé.

12. Transformateur selon l'une des revendications précédentes, caractérisé en ce qu'il comporte un circuit magnétique (63) réalisé en deux moitiés symétriques relativement au plan médian (64) du transformateur et comportant un noyau central (62) autour duquel sont empilés les différentes couches des bobinages du transformateur, et en ce que les bobinages sont répartis en deux moitiés (56, 57) de part et d'autre du plan médian (64) de manière à ménager un espace libre (60) entre elles dont la hauteur est déterminée en fonction du refroidissement choisi et fixée par des plots (58, 59) ayant chacun une première fonction de connexion électrique entre au moins deux couches de bobinages et une seconde fonction d'entretoise permettant de fixer l'écartement entre les deux moitiés (56, 57) des bobinages, cette entretoise étant réalisée par un épaulement (65) du plot.

13. Circuit d'alimentation à découpage comportant un transformateur selon l'une des revendications précédentes.

14. Circuit d'alimentation à découpage selon la revendication 13, caractérisé en ce que l'extrémité (26) d'une spire écran et l'extrémité (24) de la spire secondaire adjacente sont portées à des potentiels fixes et découplées par un condensateur de valeur déterminée par la fréquence de découpage.

## Claims

1. Close coupling transformer of the type comprising a primary circuit and a secondary circuit manufactured as several layers of printed circuits and magnetically coupled by means of a magnetic circuit, the primary circuits being sandwiched in the secondary circuit, characterised in that the transformer consists of two halves, each half comprising a primary half-winding (14, 16-21, S5 - S10, 44, 45) sandwiched between two parts (1-2, 5-6, 13, S2-S4, 3, 4, 15, S11-S13) of secondary half-winding (1-3, 4-6, 13, 15, 46-47, S2-S4, S11-S13), each printed circuit comprises at least one almost closed conductive track constituting an active turn (17-20, 1-6) of one of the primary or secondary circuits, each primary half-winding is surrounded by at least one turn of the associated secondary half-winding, in that the ends (26, 27) of the circuit from the first (11, 16, S5) to the last (12, 21, S10) layer respectively of each primary half-winding each forming an electrostatic shield are on a side opposite that of the two ends (24, 25) of the circuit of the adjacent layer of the part of the associated secondary half-winding, and in that each secondary half-winding has at least one response turn (1, 6, S2) which is arranged in the stack of turns of the other secondary half-winding, said response turn (1, 6, S2) being connected in parallel with the other turns of the secondary half-winding in the stack in which it is not located.

2. Transformer according to claim 1, characterised in that the electrostatic shield formed by the first and last layer respectively of each primary half-winding is made up of an inner turn (29, 31, 36) and an outer turn (28, 34, 43) in the opposite direction, the inner turn (29, 31, 36) having a free end (30, 35, 40), the end of the inner turn located facing the said free end being connected with the input (26) to the outer turn (28, 34, 43) which is connected to a fixed potential.

3. Transformer according to claim 1 or 2, characterised in that in each primary half-winding, the two shielding turns (11, 16, S5; 12, 21 S10) are connected to each other in parallel, and in that the active turns (1-6, 17-20) are of an even number (2P) forming P series of pairs of turns in the same direction of winding, each pair of turns having an odd-numbered first turn K, an even-numbered second turn 2P-K+1, connected in series (K, 2P-K+1), the P series of pairs of turns being linked in such a manner that the input to the series K+1 is connected to the output from the series K.

4. Transformer according to claim 3, characterised in that the secondary turn adjacent to the shielding turn of the primary is made up of a semi-closed wide conductive track, the two input terminals (24, 25) of which are arranged on the opposite side of the secondary turn with respect to the side of the input terminals of the shielding turns.

5. Transformer according to claim 4, characterised in that the turn of the secondary adjacent to the shielding turn is obtained by means of a cut in an initially closed track, the cut having at least two non-aligned straight parts.

6. Transformer according to claim 2, characterised in that the inner turn (29, 31, 36) has an unconnected free end (30, 33 or 40) and a second end (30a, 32, 39) connected near the terminal (26) of the outer turn (28, 34 or 43) connected to a fixed potential.

7. Transformer according to claim 2, characterised in that the second end (30a) of the inner turn (29) is linked across its full width to the outer turn (28) at the fixed potential terminal (26).

8. Transformer according to claim 6, characterised in that the two ends of the inner turn (31) are arranged facing the side opposite the pair of terminals (26, 27) of the outer turn (34, 43), the potential of the fixed terminal (26) being returned to the terminal (32) of the inner turn by a thin track (35, 41) traced between the two inner (31, 36) and outer (34, 43) turns so that the current flows through the two turns in opposite directions.

9. Transformer according to claim 8, characterised in that the inner turn (36) is subdivided into two equal parts (36b, 36a) at the height of the terminals (26, 27) of the outer turn (36), the first part (36b) having the free end (40) of the inner turn and having a second end (38), created by subdividing the inner turn, electrically connected to the adjacent and corresponding end (37) of the second part (36a) by a narrow track (42) which makes a complete turn, arranged half inside the said second part (36a) and half between the said first part (36b) and the inside of the outer turn (43).

10. Transformer according to one of claims 3 to 9, characterised in that it has two identical stacks of printed circuits, each stack having a primary half-winding surrounded by two halves of a secondary half-winding with shielding turns, each printed circuit having terminals (A, B, C, D) allocated to the connections of the ends of secondary turns of a first side of the printed circuits, and terminals (1 to 8) allocated to the connections of the primary turns of a second side of the printed circuits, each terminal (1 to 8, A to D) being provided with a hole so as to enable two turns to be connected to two printed circuits perpendicular to the plane of the turns when the end to be connected is linked to the terminal (1 to 8, A to D).

11. Transformer according to one of the previous claims, characterised in that two copper layers (100, 101) of the printed circuit facing each other, are designed such that two edges (105, 106) of the two etched copper surfaces (102, 103) never meet so as to improve the coupling between primary and secondary by reducing the thickness of the insulating material (104) whilst avoiding the risks of shearing said insulating material when the printed circuit is pressed.

12. Transformer according to one of the previous claims, characterised in that it has a magnetic circuit (63) created in two symmetrical halves with respect to the centre plane (64) of the transformer and having a central core (62) around which are stacked the various layers of coils of the transformer, and in that the coils are distributed in two halves (56, 57) on both sides of the centre plane (64) so as to create a free space (60) between them, the height of which is determined as a function of the selecting cooling and fixed by the contact blocks (58, 59), each having a first electrical connection function between at least two layers of coils and a second bracing function enabling the gap between the two halves (56, 57) of the coils to be fixed, said bracing being provided by a projection (65) on the contact block.

13. Chopper power circuit having a transformer according to one of the previous claims.

14. Chopper power circuit according to claim 13, characterised in that the end (26) of one shielding turn and the end (24) of the adjacent secondary turn are connected to fixed potentials and decoupled by a condenser of a value determined by the chopping frequency.

## Patentansprüche

1. Transformator mit starker Kopplung mit einem Primärkreis und einem Sekundärkreis, die durch mehrere Lagen gedruckter Schaltungen realisiert und magnetisch über einen Magnetkreis gekoppelt sind, wobei die Primärkreise sandwichartig in dem Sekundärkreis gehalten sind, dadurch gekennzeichnet, daß der Transformator aus zwei Hälften gebildet ist, daß jede Hälfte eine Halb-Primärwicklung (14, 16-21, S5-S10, 44, 45) umfaßt, die sandwichartig zwischen zwei Teilen (1-2, 5-6, 13, Si-S4; 3; 4; 15; S11-S13) der Halb-Sekundärwicklung (1-3; 4-6; 13; 15; 46; 47; S2-S4, S11-S13) gehalten ist, daß jede gedruckte Schaltung zumindest eine nahezu geschlossene Leiterbahn umfaßt, die eine aktive Windung (17-20, 1-6) des einen der Primär- oder Sekundärkreise bildet, daß jede Halb-Primärwicklung von zumindest einer Windung der zugeordneten Halb-Sekundärwicklung umschlossen ist, daß die Enden (26, 27) der Schaltung der ersten (11, 16, Si) bzw. der letzten (12, 21, S10) Lage einer jeden Halb-Primärwicklung, die jeweils eine elektrostatische Abschirmung bilden, auf einer Seite angeordnet sind, die zu der der beiden Enden (24, 25) der Schaltung der angrenzenden Lage des Teils der zugeordneten Halb-Sekundärwicklung entgegengesetzt ist, und daß jede Halb-Sekundärwicklung zumindest eine Reaktions-Windung (1, 6, Si) umfaßt, die in dem Stapel von Windungen der anderen Halb-Sekundärwicklung angeordnet ist, wobei diese Reaktions-Windung (1, 6, Si) mit den anderen Windungen der Halb-Sekundärwicklung in dem Stapel, in dem sie nicht angeordnet ist, parallel geschaltet ist.

2. Transformator nach Anspruch 1, dadurch gekennzeichnet, daß die elektrostatische Abschirmung, die durch die erste bzw. die zweite Lage einer jeden Halb-Primärwicklung gebildet ist, aus einer inneren Windung (29, 31, 36) und einer äußeren Windung (28, 34, 43) entgegengesetzter Richtung besteht, wobei die innere Windung (29, 31, 36) ein freies Ende (30, 38, 40) besitzt und das Ende der inneren Windung, die gegenüber dem freien Ende angeordnet ist, mit dem Ende (26) der äußeren Windung (28, 34, 43), die auf einem Festpotential gehalten ist, verbunden ist.

3. Transformator nach Anspruch 1 oder 2, dadurch gekennzeichnet, daß in jeder Halb-Primärwicklung die beiden Abschirmwindungen (11, 16, 55; 12, 21, S10) zueinander parallel geschaltet sind, und daß die aktiven Windungen (1-6, 17-20) in einer geraden Anzahl (2P) vorgesehen sind und P Reihen von Windungspaaren in der gleichen Wicklungsrichtung bilden, und daß jedes Windungspaar eine erste Windung der Ordnung K und eine zweite der Ordnung 2P-K+1 umfaßt, die in Reihe (K, 2P-K+1) geschaltet sind, wobei die P Reihen von Windungspaaren derart verbunden sind, daß der Eingang der Reihe K+1 mit dem Ausgang der Reihe K in Verbindung steht.

4. Transformator nach Anspruch 3, dadurch gekennzeichnet, daß die zweite Windung, die an die Abschirmwindung der Primärwicklung angrenzt, durch eine breite, quasi-geschlossene Leiterbahn gebildet ist, deren beide Anschlußklemmen (24, 25) auf der bezüglich der Seite der Anschlußklemmen der Abschirmwindungen entgegengesetzten Seite der zweiten Windung angeordnet sind.

5. Transformator nach Anspruch 4, dadurch gekennzeichnet, daß die Windung der Sekundärwicklung, die an die Abschirmwindung angrenzt, durch Auftrennen einer anfänglich geschlossenen Bahn erhalten ist, wobei die Trennlinie zumindest zwei gerade, nicht miteinander ausgerichtete Abschnitte umfaßt.

6. Transformator nach Anspruch 2, dadurch gekennzeichnet, daß die innere Windung (29, 31, 36) ein freies, nicht verbundenes Ende (30, 33 oder 40) und ein zweites Ende (30a, 32, 39) umfaßt, das in der Nähe der Klemme (26) mit der äußeren Windung (28, 34 oder 43) verbunden ist, die einem Festpotential ausgesetzt ist.

7. Transformator nach Anspruch 2, dadurch gekennzeichnet, daß das zweite Ende (30a) der inneren Windung (29) über die volle Breite mit der äußeren Windung (28) an der das Festpotential aufweisenden Klemme (26) verbunden ist.

8. Transformator nach Anspruch 6, dadurch gekennzeichnet, daß die beiden Enden der inneren Windung (31) aneinander gegenüberliegend auf der zum Klemmenpaar (26, 27) der äußeren Windung (34, 43) entgegengesetzten Seite angeordnet sind, daß das Potential der festen Klemme (26) der Klemme (32) der inneren Windung über eine schmale Bahn (35, 41) zugeführt ist, die zwischen den beiden inneren (31, 36) und äußeren (34, 43) Windungen derart geführt ist, daß die Richtungen des elektrischen Stromverlaufs in den beiden Windungen entgegengesetzt sind.

9. Transformator nach Anspruch 8, dadurch gekennzeichnet, daß die innere Windung (36) in Höhe der Klemmen (26, 27) der äußeren Windung (36) in zwei gleiche Abschnitte (36b, 36a) aufgetrennt ist und daß der erste Abschnitt (36b) das freie Ende (40) der inneren Windung trägt und ein zweites Ende (38) besitzt, das durch das Auftrennen der inneren Windung erhalten und elektrisch mit dem entsprechenden angrenzenden Ende (37) des zweiten Abschnitts (36a) über eine schmale Bahn (42) verbunden ist, die einen vollständigen Umlauf vollzieht und zur Hälfte innerhalb des zweiten Abschnitts (36a) und zur anderen Hälfte zwischen dem ersten Abschnitt (36b) und der Innenseite der äußeren Windung (43) angeordnet ist.

10. Transformator nach einem der Ansprüche 3 bis 9, dadurch gekennzeichnet, daß er zwei identische Stapel gedruckter Schaltungen umfaßt, daß jeder Stapel eine Halb-Primärwicklung umfaßt, die von zwei Hälften einer Halb-Sekundärspule mit Abschirmwindungen umgeben ist, daß jede gedruckte Schaltung Klemmen (A, B, C, D) umfaßt, die Verbindungen der Enden der Sekundärwindungen einer ersten Seite der gedruckten Schaltungen zugeordnet sind, und Klemmen (1 bis 8), die Verbindungen der Primärwindungen einer zweiten Seite der gedruckten Schaltungen zugeordnet sind, und daß die Klemmen (1 bis 8, A bis D) mit einer Bohrung versehen sind, um das Verbinden zweier Windungen auf zwei gedruckten Schaltungen senkrecht zur Ebene der Windungen zu gestatten, während das anzuschließende Ende mit der Klemme (1 bis 8, A bis D) verbunden ist.

11. Transformator nach einem der vorhergehenden Ansprüche, dadurch gekennzeichnet, daß zwei einander gegenüberliegende Kupferlagen (100, 101) der gedruckten Schaltung derart ausgelegt sind, daß zwei Kanten (105, 106) der beiden geätzten Kupferoberflächen (102, 103) niemals zusammenfallen, um die Kopplung zwischen der Primärwicklung und der Sekundärwicklung durch ein Herabsetzen der Stärke des Isolators (104) zu verbessern, wobei auch die Risiken einer Scher- und Schubbeanspruchung vermieden werden, denen dieser bei einer Pressung oder Druckbeanspruchung der gedruckten Schaltung ausgesetzt ist.

12. Transformator nach einem der vorhergehenden Ansprüche, dadurch gekennzeichnet, daß er einen Magnetkreis (63) umfaßt, der durch zwei bezüglich der Mittelebene (64) des Transformators symmetrische Hälften realisiert ist und einen zentralen Kern (62) aufweist, um den die verschiedenen Lagen der Spulen des Transformators geschichtet sind, und daß die Spulen in zwei Hälften (56, 57) beiderseits der Mittelebene (64) so aufgeteilt sind, daß zwischen ihnen ein Freiraum (60) geschaffen ist, dessen Höhe in Abhängigkeit von der gewählten Kühlung bestimmt und durch Stifte (58, 59) festgelegt ist, die jeweils eine erste Funktion der elektrischen Verbindung zwischen zumindest zwei Spulenlagen und eine zweite Funktion eines Abstandselements übernehmen, die es gestattet, den Abstand zwischen den beiden Spulenhälften (56, 57) festzulegen, wobei dieses Abstandselement durch einen Bund (65) des Stiftes realisiert ist.

13. Speisekreis mit Zerhacker, der einen Transformator gemäß einem der vorhergehenden Ansprüche umfaßt.

14. Speisekreis mit Zerhacker nach Anspruch 13, dadurch gekennzeichnet, daß das Ende (26) einer Abschirmwindung und das Ende (24) der angrenzenden Sekundärwindung Festpotentiale aufweisen und durch einen Kondensator entkoppelt sind, dessen Wert durch die Zerhackerfrequenz bestimmt ist.
